# EUROPÄISCHE PATENTANMELDUNG

(11) **EP 4 317 875 A1**
(43) Veröffentlichungstag der Anmeldung: **07.02.2024**
(21) Anmeldenummer: 23188071.7
(22) Anmeldetag: 27.07.2023
(51) Int. Cl.: F25D 23/06

(54) **KÜHL- UND/ODER GEFRIERGERÄT**

(30) Priorität: 04.08.2022 DE 102022119671; 14.09.2022 DE 102022123428
(71) Anmelder: Liebherr-Hausgeräte Lienz GmbH, 9900 Lienz (AT)
(72) Erfinder: Köfele, Markus, 9961 Hopfgarten (AT); Zoier, Hans, 9907 Tristach (AT)
(74) Vertreter: Herrmann, Uwe

(57) **Zusammenfassung**

Die vorliegende Erfindung betrifft ein Kühl- und / oder Gefriergerät mit einem Außengehäuse und mit einem gekühlten Innenraum, wobei sich zwischen dem Außengehäuse und dem gekühlten Innenraum einen Wärmedämmung in Form eines Vakuumkörpers befindet, der ein Hüllmaterial aufweist, wobei sich durch den Vakuumkörper hindurch eine Durchführung erstreckt, wobei die Durchführung aus einem Folienschlauch besteht oder diesen umfasst, der zumindest auf seiner Außenseite wenigstens abschnittsweise siegelfähig ist, wobei der Folienschlauch zwei gegenüberliegende Kanten aufweist, die nach innen, d.h. zu dem Schlauchinnenraum hin gerichtet sind und die miteinander vakuumdicht versiegelt sind.

## Beschreibung

Die vorliegende Erfindung betrifft ein Kühl- und / oder Gefriergerät mit einem Außengehäuse und mit einem gekühlten Innenraum, wobei sich zwischen dem Außengehäuse dem gekühlten Innenraum eine Wärmedämmung in Form eines Vakuumkörpers befindet, der ein Hüllmaterial aufweist, wobei sich durch den Vakuumkörper hindurch eine Durchführung erstreckt.

Aus dem Stand der Technik ist es bekannt, Leitungen, Rohre etc. mittels Durchführungen durch das Isolationsmaterial des Gerätes zu verlegen, sofern das Isolationsmaterial aus einer Ausschäumung besteht. Diese Durchführungen dienen beispielsweise eine Leitung etc. durch das Isolationsmaterial hindurchzuführen.

Bei Geräten mit Vakuumdämmung, d.h. bei Geräten, bei denen die Wärmeisolation zwischen dem Außengehäuse und dem gekühlten Innenraum aus einem Vakuumkörper besteht oder diesen aufweist, ist die Schaffung einer Durchführung nicht so einfach möglich, da die vakuumdichte Folie des Vakuumkörpers durchbrochen werden muss. Aus diesem Grund ist es bekannt, dass man an einzelnen Stellen im Bereich der Dichtungsebene den Vakuumkörper freistellt und dort mit den Leitungen etc. vom Innenraum nach außen gelangt. Diese Lösung führt bei manchen Geräteanforderungen zu Kompromissen oder Einschränkungen.

Der vorliegenden Erfindung liegt die Aufgabe zugrunde, ein Kühl- und Gefriergerät der eingangs genannten Art dahingehend weiterzubilden, dass eine Durchführung durch den Vakuumkörper einfach und prozesssicher zu realisieren ist.

Diese Aufgabe wird durch ein Kühl- und/oder Gefriergerät mit den Merkmalen des Anspruchs 1 gelöst.

Danach ist vorgesehen, dass die Durchführung aus einem Folienschlauch besteht oder diesen umfasst, der zumindest auf seiner Außenseite wenigstens bereichsweise siegelfähig ist, wobei der Folienschlauch zwei gegenüberliegende Kanten aufweist, die nach innen, d.h. zu dem Schlauchinnenraum hin gerichtet sind, so dass die (zuvor) außenliegenden Seiten der Folie aufeinander zu weisen und miteinander vakuumdicht versiegelt sind. Die beiden Kanten sind somit zueinander hin gebogen, gerollt, genickt etc. und die dann gegenüberliegenden Kanten sind vakuumdicht versiegelt.

Der Folienschlauch besteht aus einem aus Folie gefalteten Schlauch, der auf seiner Außenseite eine Siegelschicht aufweist. Die beiden Längskanten der Folie sind wie vorherstehend beschrieben vakuumdicht miteinander versiegelt.

Ein weiterer Vorteil daraus ist, dass sich an der Außenseite keine Folienschnittkante befindet, die keine siegelfähige Schicht aufweist. Dies wäre ein erheblicher Nachteil für die spätere Verbindung der Folien-Schlauchdurchführung mit den Folienstücken oder dem sonstigen Hüllmaterial des eigentlichen Vakuumkörpers.

Grundsätzlich kann der Schlauch auch auf seiner Innenseite versiegelbar sein, bevorzugt ist es jedoch, wenn der Schlauch nur auf seiner Außenseite eine Siegelschicht aufweist. Auf der Innenseite ist der Schlauch vorzugsweise nicht mit einer Siegelschicht versehen, d.h. nicht versiegelbar.

Dies führt dazu, dass sich an dem Außen-Umfang des Schlauches die Polyethylen-Beschichtung oder ein sonstiges siegelfähiges Material befindet. Dadurch lässt sich die Siegelnaht im Inneren des Schlauches ab siegeln, d.h. herstellen, ohne den Schlauch selbst zusammen zu siegeln.

Bei der Siegelschicht kann es sich beispielsweise um eine Polymerbeschichtung und vorzugsweise um eine Polyethylenbeschichtung handeln. Diese erlaubt es, den Schlauch (an den Kanten) mit sich selbst und auch mit anderen Folienstücken z.B. des Hüllmaterials des Vakuumkörpers zu versiegeln.

Die vorliegende Erfindung erlaubt es, eine vakuumdichte Durchführung durch den vakuumisolierten Dämmkörper, d.h. durch den Vakuumkörper zu führen.

Diese Durchführung ist durch unterschiedliche Ausführungen an mehreren Stellen des Vakuumkörpers und in mehrfacher Anordnung möglich.

Der wesentliche Bestandteil der Erfindung liegt in einem aus Folie gefalteten Schlauch, dem sogenannten Folienschlauch. Das besondere an der Ausformung des Folienschlauches liegt darin, dass zwei gegenüberliegende Kanten des Folienzuschnittes so nach innen gerollt, gebogen etc. werden, dass sich eine Überlappung der siegelfähigen, z.B. polyethylenbeschichteten Folienseite, die so genannte Siegelnaht, im Inneren des Schlauches ergibt.

Vorzugsweise ist vorgesehen, dass der Folienschlauch auf seiner Außenseite keinen Bereich aufweist, der nicht siegelfähig ist. Dies erlaubt es, eine besonders zuverlässige Verbindung mit dem Hüllmaterial des Vakuumdämmkörpers herzustellen, da nicht darauf geachtet werden muss, in welchem Bereich der Außenseite des Folienschlauches dieser siegelfähig ist und in welchem nicht.

Vorzugsweise ist der Folienschlauch auf seiner Außenseite mit dem Hüllmaterial des Vakuumkörpers vakuumdicht versiegelt.

Denkbar ist es, dass der Vakuumkörper eine zu dem Außengehäuse gerichtete Seite und eine zu dem Innenraum gerichtete Seite aufweist und dass in beiden Seiten des Hüllmaterials des Vakuumkörpers eine Öffnung vorhanden ist, die durch den Folienschlauch vakuumdicht verschlossen ist. So ist es einfach möglich, von der Außenseite des Gerätes durch die Durchführung hindurch eine Leitung, ein Rohr etc. zu der Innenseite des Vakuumkörpers bzw. des gekühlten Innenraums zu führen.

Der gekühlte Innenraum wird vorzugsweise durch einen Innenbehälter begrenzt, der vorzugsweise aus Kunststoff besteht.

Vorzugsweise ist die Verbindung des Folienschlauches mit dem Hüllmaterial als vakuumdichte Versiegelung ausgeführt.

Besonders vorteilhaft ist es, wenn der Folienschlauch und/oder das Hüllmaterial flexibel ist/sind.

In einer weiteren bevorzugten Ausgestaltung der Erfindung ist vorgesehen, dass die Durchführung keine starren, d.h. nicht flexiblen Elemente aufweist. Es kann vollkommen auf starre Bauteile verzichtet werden, die aus dem Stand der Technik problematisch für eine vakuumdichte Anbindung sind.

Das Hüllmaterial kann eine Öffnung aufweisen, durch die der Folienschlauch hindurchgeführt ist, wobei die Öffnung durch ein Abdeckteil, wie beispielsweise durch ein Folienpatch vakuumdicht verschlossen ist. Ist es somit aus dem konstruktiven Aufbau eines Gerätes heraus notwendig, eine Durchführung an einer beliebigen Stelle zu platzieren, kann der Folienschlauch durch eine gezielte Öffnung im Vakuumkörper hindurchgeführt werden

Das Abdeckteil ist vorzugsweise als Folie, insbesondere als Hochbarrierefolie ausgebildet.

Das Abdeckteil ist vorzugsweise umlaufend mit dem Hüllmaterial sowie mit der Außenseite des Folienschlauches versiegelt.

Vorzugsweise ist vorgesehen, dass das Hüllmaterial und/oder der Folienschlauch aus einer Hochbarrierefolie bestehen oder diese umfassen.

Das Hüllmaterial des Vakuumkörpers und der Folienschlauch sowie die genannte Abdeckung sind vakuumdicht, d.h. bilden eine vakuumdichte Umhüllung bzw. Abdeckung.

Bei dem Vakuumkörper kann es sich beispielsweise um ein Vakuumisolationspaneel oder auch um einen Vollvakuumdämmkörper handeln. Dieser besteht aus einer Umhüllung aus einer vakuumdichten Folie, vorzugsweise einer Hochbarrierefolie, die einen Raum begrenzt, in dem Vakuum herrscht und in dem sich ein Stützmaterial, z.B. in Form von Perlit befindet.

Unter dem Begriff "vakuumdicht" bzw. unter einer vakuumdichten oder diffusionsdichten Umhüllung bzw. unter einer vakuumdichten oder diffusionsdichten Verbindung bzw. unter dem Begriff Hochbarrierefolie wird vorzugsweise eine Umhüllung bzw. eine Verbindung bzw. eine Folie verstanden, mittels derer der Gaseintrag in den Vakuumdämmkörper etc. so stark reduziert ist, dass der durch Gaseintrag bedingte Anstieg in der Wärmeleitfähigkeit des Vakuumdämmkörpers über dessen Lebensdauer hinweg ausreichend gering ist. Als Lebensdauer ist beispielsweise ein Zeitraum von 15 Jahren, vorzugsweise von 20 Jahren und besonders bevorzugt von 30 Jahren anzusetzen. Vorzugsweise liegt der durch Gaseintrag bedingte Anstieg in der Wärmeleitfähigkeit des Vakuumdämmkörpers über dessen Lebensdauer bei < 100 % und besonders bevorzugt bei < 50 %.

Vorzugsweise ist die flächenspezifische Gasdurchgangsrate des Folienschlauches bzw. des Hüllmaterials bzw. der Abdeckung bzw. der Verbindung bzw. der Hochbarrierefolie < 10⁻⁵ mbar * l / s *m² und besonders bevorzugt < 10⁻⁶ mbar * l / s *m² (gemessen nach ASTM D-3985). Diese Gasdurchgangsrate gilt für Stickstoff und Sauerstoff. Für andere Gassorten (insbesondere Wasserdampf) bestehen ebenfalls niedrige Gasdurchgangsraten vorzugweise im Bereich von < 10⁻² mbar * l / s * m² und besonders bevorzugt im Bereich von < 10⁻³ mbar * l / s * m² (gemessen nach ASTM F-1249-90). Vorzugsweise werden durch diese geringen Gasdurchgangsraten die vorgenannten geringen Anstiege der Wärmeleitfähigkeit erreicht.

Unter Hochbarrierefolien werden im Rahmen der vorliegenden Erfindung vorzugsweise Ein- oder Mehrschichtfolien (die vorzugsweise siegelfähig sind) mit einer oder mehreren Barriereschichten (typischerweise metallische Schichten oder OxidSchichten, wobei als Metall oder Oxid vorzugsweise Aluminium bzw. ein Aluminiumoxid Verwendung findet) verstanden, die den oben genannten Anforderungen (Anstieg der Wärmeleitfähigkeit und/oder flächenspezifische Gasdurchgangsrate) als Barriere gegen den Gaseintrag genügen.

Bei den oben genannten Werten bzw. bei dem Aufbau der Hochbarrierefolie handelt es sich um exemplarische, bevorzugte Angaben, die die Erfindung nicht beschränken.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weiterhin können alle hierin beschriebenen Merkmale der Erfindung beliebig miteinander kombiniert oder voneinander isoliert beansprucht werden.

Weitere Einzelheiten und Vorteile der Erfindung werden anhand eines in der Zeichnung dargestellten Ausführungsbeispiels näher erläutert.

Es zeigen:
- Figur 1:: eine Querschnittsansicht des Folienschlauches,
- Figur 2:: eine Schnittansicht durch einen Vakuumkörper mit durch diesen hindurchgeführtem Folienschlauch,
- Figur 3:: eine Schnittansicht durch den Vakuumkörper mit Öffnung, Folienschlauch und Folienpatch und
- Figur 4:: eine Draufsicht auf die Anordnung gemäß Figur 3.

Figur 1 zeigt im Querschnitt einen Folienschlauch F, der als Durchführung durch einen Vakuumkörper dient.

Der Folienschlauch besteht aus einer Hochbarrierefolie, die auf Ihrer Außenseite A eine Siegelschicht aufweist, wie z.B. eine Polyethylensiegelschicht. Die Hochbarriere-Folie aus dem der Schlauch gefertigt ist, verfügt in diesem Ausführungsbeispiel somit über eine einseitige PE-Beschichtung, welche die Folie mit sich selbst und wiederum anderen Folienstücken versiegeln lässt.

An dieser Stelle wird darauf hingewiesen, dass der Begriff "Siegelschicht" sowohl den Fall umfasst, dass die eine Beschichtung vorgesehen ist, die siegelfähig ist, d.h. durch Einfluss von Wärme und/oder Druck versiegelt werden kann. Von dem Begriff ist aber auch der Fall umfasst, dass das Material des Folienschlauchs selbst siegelfähig ist.

Auf ihrer Innenseite I ist die Folie nicht siegelfähig.

Der aus Folie gefaltete Schlauch, d.h. Folienschlauch F ist an zwei gegenüberliegenden Kanten K1 und K2 des Folienzuschnittes so nach innen gerollt, dass sich eine Überlappung der polyethylenbeschichteten Folienseite bildet, aus der so genannte Siegelnaht S, im Inneren des Folienschlauches entsteht. Im Bereich der Überlappung liegen somit die Außenseiten und damit die siegelfähigen Seiten der Kanten K1, K2 der Folie aufeinander und können somit versiegelt werden.

Dies führt dazu, dass sich an dem gesamten Außen-Umfang des Schlauches F die Polyethylen-Beschichtung befindet. Dadurch lässt sich die Siegelnaht S im Inneren des Schlauches herstellen. Die weiteren Bereiche des Schlauches bleiben unversiegelt, da die Innenseite I keine Siegelschicht aufweist.

In einer Ausführung der Erfindung wird der erstellte Folienschlauch gemäß Figur 1 im Vakuumkörper 100 durch Siegelnähte 110 geführt, die sich aus dem Herstellungsprozess des Vakuumkörpers 100 ergeben, wie diese beispielsweise auch aus der Herstellung von Vakkumisolationspaneelen (VIPs) bekannt sind.

Das Bezugszeichen 120 gekennzeichnet die Folienstücke des Vakuumkörpers 100, die dessen Hüllmaterial H bilden.

Der Innenraum des Vakuumkörpers 100 ist evakuiert und mit einem dämmenden Kernmaterial K, wie z.B. mit Perlit gefüllt.

Sind die zwei Siegelnähte 110 am Vakuumkörper 100 so angeordnet, dass sich eine in Richtung Geräte-Innenraum und eine andere in Richtung Geräte-Außenseite befindet, kann durch vakuumdichtes Einsiegeln der Folien-Schlauchdurchführung F in die prozesssichere, einfache, eindimensionale Siegelung bereits eine vakuumdichte Durchführung durch den Vakuumkörper erreicht werden.

Während des Siegelns ist der Folienschlauch F flach zusammengedrückt. Später dient dieser dazu, um Bauteile, wie Rohre, Leitungen etc. durch den Vakuumkörper 100 hindurch zu führen.

Vorzugsweise werden bei der Herstellung der Folien-Schlauchdurchführung nur flexible Folien miteinander in einem etablierten Prozess verbunden. Es kann vollkommen auf starre Bauteile verzichtet werden, welche ggf. problematisch für eine vakuumdichte Anbindung sind.

Ist es aus dem konstruktiven Aufbau eines Gerätes heraus notwendig, eine Durchführung an einer beliebigen Stelle des Vakuumkörpers 100 zu platzieren, kann der Folienschlauch durch eine gezielte Öffnung 300 im Hüllmaterial H des Vakuumkörpers 100 hindurchgeführt werden, wie dies aus Figur 3 hervorgeht.

Der Durchführungsbereich muss dann mit einem Folienpatch 200 übersiegelt werden. Dies erfolgt wiederum mittels einer einfachen zweidimensionalen Siegelung, die mit S1 gekennzeichnet ist (vgl. Figur 4).

Dafür muss die Folie bzw. das Hüllmaterial H des Vakuumkörpers 100 an der Seite, an der der Folienpatch 200 aufgebracht wird, ebenfalls über eine siegelfähige Polyethlyen-Schicht etc. verfügen.

Figur 4 zeigt die Anordnung gemäß Figur 3 in der Draufsicht. Aus Figur 4 ist erkennbar, dass die Versiegelung S1 umlaufend um die Öffnung 300 erfolgt. Die Versiegelung S1 erfolgt in dem Bereich des Folienschlauches F mit diesem und dem Folienpatch 200 und in allen anderen Bereichen zwischen dem Patch 200 und der Außenseite des Hüllmaterials H.

Der Folienschlauch F ist ebenfalls mit dem Hüllmaterial (bereichsweise) derart versiegelt, dass mittels des Patches 200 eine vollständig vakuumdichte Abdichtung der Öffnung 300 erfolgt.

## Patentansprüche

1. Kühl- und / oder Gefriergerät mit einem Außengehäuse und mit einem gekühlten Innenraum, wobei sich zwischen dem Außengehäuse und dem gekühlten Innenraum einen Wärmedämmung in Form eines Vakuumkörpers befindet, der ein Hüllmaterial aufweist, wobei sich durch den Vakuumkörper hindurch eine Durchführung erstreckt, **dadurch gekennzeichnet, dass** die Durchführung aus einem Folienschlauch besteht oder diesen umfasst, der zumindest auf seiner Außenseite wenigstens abschnittsweise siegelfähig ist, wobei der Folienschlauch zwei gegenüberliegende Kanten aufweist, die nach innen, d.h. zu dem Schlauchinnenraum hin gerichtet sind und die miteinander vakuumdicht versiegelt sind.

2. Kühl- und/oder Gefriergerät nach Anspruch 1, **dadurch gekennzeichnet, dass** der Folienschlauch auf seiner Außenseite keinen Bereich aufweist, der nicht siegelfähig ist.

3. Kühl- und/oder Gefriergerät nach Anspruch 1 oder 2, **dadurch gekennzeichnet, dass** der Folienschlauch auf seiner Außenseite mit dem Hüllmaterial des Vakuumkörpers vakuumdicht versiegelt ist.

4. Kühl- und/oder Gefriergerät nach einem der vorhergehenden Ansprüche, **dadurch gekennzeichnet, dass** der Vakuumkörper eine zu dem Außengehäuse gerichtete Seite und eine zu dem Innenraum gerichtete Seite aufweist und dass in beiden Seiten des Hüllmaterials des Vakuumkörpers eine Öffnung vorhanden ist, die durch den Folienschlauch vakuumdicht verschlossen ist.

5. Kühl- und/oder Gefriergerät nach Anspruch 4, **dadurch gekennzeichnet, dass** die Verbindung des Folienschlauches mit dem Hüllmaterial als vakuumdichte Versiegelung ausgeführt ist.

6. Kühl- und/oder Gefriergerät nach einem der vorhergehenden Ansprüche, **dadurch gekennzeichnet, dass** der Folienschlauch und/oder das Hüllmaterial flexibel ist/sind.

7. Kühl- und/oder Gefriergerät nach einem der vorhergehenden Ansprüche, **dadurch gekennzeichnet, dass** die Durchführung keine starren, d.h. nicht flexiblen Elemente aufweist.

8. Kühl- und/oder Gefriergerät nach einem der vorhergehenden Ansprüche, **dadurch gekennzeichnet, dass** das Hüllmaterial eine Öffnung aufweist, durch die der Folienschlauch hindurchgeführt ist und dass die Öffnung durch ein Abdeckteil vakuumdicht verschlossen ist.

9. Kühl- und/oder Gefriergerät nach Anspruch 8, **dadurch gekennzeichnet, dass** das Abdeckteil als Folie ausgebildet ist.

10. Kühl- und/oder Gefriergerät nach einem der vorhergehenden Ansprüche, **dadurch gekennzeichnet, dass** das Hüllmaterial und/oder der Folienschlauch aus einer Hochbarrierefolie bestehen oder diese umfassen.
